# EUROPÄISCHE PATENTSCHRIFT

(11) **EP 0 829 123 B1**
(45) Veröffentlichungstag und Bekanntmachung des Hinweises auf die Patenterteilung: **03.02.1999**
(21) Anmeldenummer: 96919570.0
(22) Anmeldetag: 23.05.1996
(51) Int. Cl.: H02H 9/04

(54) **FREILAUFKREIS MIT EINSTELLBARER AUS-VERZUGSZEIT**
FREE-WHEEL CIRCUIT WITH AN ADJUSTABLE OFF DELAY TIME
CIRCUIT DE ROUE LIBRE A DUREE DE TEMPORISATION D'ARRET REGLABLE

(30) Priorität: 30.05.1995 DE 19519757
(43) Veröffentlichungstag der Anmeldung: 18.03.1998
(73) Patentinhaber: SIEMENS AKTIENGESELLSCHAFT, 80333 München (DE)
(72) Erfinder: SCHUHBAUER, Thomas, D-92431 Neunburg (DE); STREICH, Bernhard, D-92224 Amberg (DE)
(86) Internationale Anmeldenummer: DE9600899
(87) Internationale Veröffentlichungsnummer: WO9638893

(56) Entgegenhaltungen:
- DE-A- 3 317 942
- DE-A- 4 229 440

## Beschreibung

Die Erfindung bezieht sich auf einen Freilaufkreis mit vorgebbarer AUS-Verzugsdauer für eine Spule, mit folgenden Merkmalen:
a) der Freilaufkreis umfaßt eine parallel zur Spule liegende Reihenschaltung aus einer ersten Diode und einem spannungsabhängigen Widerstand,
b) dem spannungsabhängigen Widerstand ist ein erster Schalttransistor parallelgeschaltet,
c) zur Ansteuerung des ersten Schalttransistors liegt eine Parallelschaltung aus einem Kondensator und einem ersten ohmschen Widerstand an dessen Steuereingang,
d) die Parallelschaltung liegt gleichzeitig an einer Steuerspeisespannungsquelle.

Ein gattungsgemäßer Freilaufkreis ist aus der DE 33 17 942 C2 bekannt. Hier ist eine Schaltungsanordnung zum Schutz von mechanischen Schaltgeräten durch einen elektronischen Schalter offenbart. Die mechanischen Schaltgeräte liegen mit durch Gleichstrom gespeisten ohmschen induktiven Lasten in Reihe. Der elektronische Schalter ist durch einen aus der Lastspannung geladenen kapazitiven Speicher steuerbar. Dabei liegt der elektronische Schalter parallel zur Last und wird beim Ausschalten des Schaltgerats leitfähig. Dem elektronischen Schalter liegt ein spannungsabhängiger Widerstand parallel und die Parallelschaltung liegt wiederum zur Last parallel. Die Schaltungsanordnung wirkt ähnlich wie eine zur Last parallel geschaltete Freilaufdiode. Solange eine Steuerspeisespannungsquelle an die Last angeschaltet ist, wird der kapazitive Speicher aufgeladen und der elektronische Schalter durchgesteuert. Sobald die Steuerspannungsquelle von der Last abgetrennt wird, entlädt sich der kapazitive Speicher, was einen Übergang des elektronischen Schalters in den Sperrzustand bewirkt. Der aufgrund der gespeicherten magnetischen Energie weiterhin durch die ohmsche induktive Last hindurchfließende Strom wird von dem elektronischen Schalter auf den spannungsabhängigen Widerstand kommutiert, und damit wird die in der Induktivität gespeicherte Restenergie endgültig schnell abgebaut.

Derartige ohmsche induktive Lasten sind z.B. Schützspulen, die durch eine Steuerspeisespannungsquelle mit Gleichstrom versorgt werden. Je nach Größe des Schutzes und der dabei verwendeten Schützspule ergeben sich für das Abfallen des Schutzes Abfalldauern von z.B. 100 bis 300 msek, was im Hinblick auf die Erfordernisse noch relativ langsam ist. Es besteht vielfach das Ziel, kürzere bzw. definierte Abfalldauern für die Schütze zu erreichen.

In der G 94 09 760.7 ist eine Schaltungsanordnung zur Ansteuerung eines Schutzes offenbart. Parallel zur Schützspule liegt ein Freilaufzweig, der einen Schalttransistor und eine dazu in Reihe liegende Freilaufdiode enthält. Eine Freilaufsteuerung steuert den Schalttransistor, abhängig von der Spannungsform der Steuerspannung.

Weiterhin ist eine Vorrichtung zur Ansteuerung eines elektromagnetischen Verbrauchers bekannt (siehe DE 43 21 127 A1). Diese umfaßt eine Serienschaltung des elektromagnetischen Verbrauchers und eines ersten Schaltmittels, einen Freilaufkreis für den elektromagnetischen Verbraucher, der ein zweites Schaltmittel umfaßt sowie Ansteuermittel für die Betätigung der Schaltmittel.

Der Erfindung liegt die Aufgabe zugrunde, einen Freilaufkreis der obengenannten Art zu schaffen, mit dem man die magnetische Energie einer Spule, allgemein einer parallel geschalteten ohmschen induktiven Last, nach deren Abschaltung von einer Steuerspeisespannung innerhalb kurzer bzw. definierter Dauer abbauen kann. Der Einsatz eines solchen Freilaufkreises bei Schützen soll eine kurze bzw. definierte Abfalldauer der Schütze ermöglichen. Erfindungsgemäß wird dies mit den Merkmalen nach Patentanspruch 1 gelöst. Der Vorteil dieses Freilaufkreises besteht in seiner selbstgesteuerten Wirkung. Sie rührt daher, daß bei Auftreten von Abschaltüberspannungen an der Spule der Freilauftransistor, d.h. der erste Schalttransistor sicher gesperrt wird und damit der Stromfluß auf den spannungsabhängigen Widerstand kommutiert wird.

Eine vorteilhafte Weiterbildung der Erfindung gibt Anspruch 2 wieder.

Ein Ausführungsbeispiel der Erfindung wird im folgenden anhand einer Zeichnung näher erläutert.

Die Zeichnung zeigt einen zu einer Spule 1 parallel geschalteten Freilaufkreis. Diese Parallelschaltung liegt an einer Steuerspeisespannungsquelle 8 mit einem Pluspol 13 und einem Minuspol 14. Der Freilaufkreis umfaßt eine unmittelbar zur Spule 1 parallel liegende Reihenschaltung aus einer ersten Diode 2 und einem ersten Schalttransistor 4, dem ein spannungsabhängiger Widerstand 3 parallel geschaltet ist. Dabei liegt der Drain-Anschluß D des Schalttransistors 4 am Minuspol 14, sein Source-Anschluß S ist mit der Anode der ersten Diode 2 verbunden, die wiederum mit ihrem Kathodenanschluß an den Pluspol 13 angeschaltet ist. Der Pluspol 13 ist über eine dritte Diode 15 und einen dazu in Reihe liegenden dritten ohmschen Widerstand 16 mit dem Gate-Anschluß G des ersten Schalttransistors 4 verbunden.

Eine aus einem ersten ohmschen Widerstand 7 und einem Kondensator 6 bestehende Parallelschaltung 5 liegt zwischen dem Source-Anschluß S und dem Gate-Anschluß G des ersten Schalttransistors 4. Der Parallelschaltung 5 liegt eine erste Zenerdiode 17 und ein zweiter Schalttransistor 9 parallel, der mit seinem Emitter am Source-Anschluß S und mit seinem Kollektor am Gate-Anschluß G des ersten Schalttransistors 4 anliegt. Die Basis des zweiten Schalttransistors 9 ist über eine Reihenschaltung aus einem zweiten ohmschen Widerstand 10, einer zweiten Zenerdiode 11 und einer zweiten Diode 12 an den Minuspol 14 geschaltet, wobei an diesem der Anodenanschluß der zweiten Diode 12 anliegt und die beiden Kathodenanschlüsse der zweiten Diode 12 und der zweiten Zenerdiode 11 miteinander verbunden sind.

Die Spule 1 ist z.B. eine Schützspule, der eine elektronische Ansteuerung 18, wie dargestellt, in Reihe geschaltet sein kann.

Die Steuerspeisespannungsquelle 8 ist eine Gleichspannungsquelle, mit der die Spule 1, allgemein eine ohmsche induktive Last, versorgt wird. Zugleich wird über die Diode 15 und den ohmschen Widerstand 16 die in Reihe liegende Parallelschaltung aus der ersten Zenerdiode 17, dem ersten ohmschen Widerstand 7 und dem Kondensator 6 mit einer Steuerspannung beaufschlagt. Durch diese wird der erste Schalttransistor 4 in den leitenden Zustand geschaltet, der solange beibehalten wird, wie die Steuerspeisespannungsquelle 8 zugeschaltet ist. Bei Abschalten der Steuerspeisespannungsquelle 8 baut sich die Ansteuerspannung vom ersten Schalttransistor 4 nach der durch die Parallelschaltung 5 vorgegebenen Zeitkonstante nur langsam ab, bis sie einen Wert erreicht, bei dem der erste Schalttransistor 4 sperrt. Zur Vermeidung des labilen Schaltzustandes des ersten Schalttransistors 4 in seinem linearen Bereich wird durch den zweiten Schalttransistor 9 ein sicheres Sperren des als Freilauftransistor arbeitenden ersten Schalttransistors 4 gewährleistet.

Die Diodenbeschaltung des zweiten Schalttransistors 9, bestehend aus dem zweiten ohmschen Widerstand 10, der zweiten Zenerdiode 11 und der zweiten Diode 12 dient dazu, beim Auftreten von Überspannungen an dem ersten Schalttransistor 4, welche entstehen, wenn der erste Schalttransistor 4 im linearen Bereich arbeitet, den zweiten Schalttransistor 9 sicher durchzusteuern und damit die Gate-Source-Strecke des ersten Schalttransistors 4 kurzzuschließen und diesen damit zu sperren.

Der spannungsabhängige Widerstand 3 dient zum Schutz der Drain-Source-Strecke des ersten Schalttransistors 4. Er baut die bei Abschaltung der Steuerspeisespannungsquelle 8 entstehenden Abschaltüberspannungen an der Spule 1 ab und schützt den ersten Schalttransistor 4 vor Zerstörung.

Durch Varianten des ersten ohmschen Widerstands 7 und des Kondensators 6 kann die in der Spule 1 gespeicherte Restenergie mehr oder weniger schnell abgebaut werden bzw. bei Anwendung für eine Schützspule die Ausschaltverzugszeit des Schutzes beliebig eingestellt werden. Dies gilt nur bis zur maximalen Ausschaltverzugsdauer, in der das Schutz ohne Beschaltung abfallen würde.

Durch die Dimensionierung der ersten Diode 2, die auch als Freilaufdiode bezeichnet wird, des ersten Schalttransistors 4 und des spannungsabhängigen Widerstands 3 ist die Beschaltung an verschiedene elektromagnetische Antriebe anpaßbar.

Der Freilaufkreis kann auch für eine elektronisch getaktete Spulenansteuerung 18 verwendet werden.

Gegenüber bisher bekannten Schaltungsanordnungen ist der hier beschriebene Freilaufkreis wesentlich einfacher und mit weniger Bauelementen aufgebaut.

Selbstverständlich läßt sich statt des beschriebenen ersten Schalttransistors 4 und des zweiten Schalttransistors 9 ein anderer Schalttransistortyp verwenden.

## Patentansprüche

1. Freilaufkreis mit vorgebbarer AUS-Verzugsdauer für eine Spule (1), mit folgenden Merkmalen:
a) der Freilaufkreis umfaßt eine parallel zur Spule (1) liegende Reihenschaltung aus einer ersten Diode (2) und einem spannungsabhängigen Widerstand (3),
b) dem spannungsabhängigen Widerstand (3) ist ein erster Schalttransistor (4) parallelgeschaltet,
c) zur Ansteuerung des ersten Schalttransistors (4) liegt eine Parallelschaltung (5) aus einem Kondensator (6) und einem ersten ohmschen Widerstand (7) an dessen Steuereingang (6),
d) die Parallelschaltung (5) liegt gleichzeitig an einer Steuerspeisespannungsquelle (8),
**dadurch gekennzeichnet, daß**
e) der Parallelschaltung (5) ein zweiter Schalttransistor (9) parallelgeschaltet ist, und daß
f) bei Auftreten einer Abschaltüberspannung an der Spule (1) der zweite Schalttransistor (9) durchgesteuert und dadurch der erste Schalttransistor (4) gesperrt wird.

2. Freilaufkreis nach Anspruch 1, **dadurch gekennzeichnet,** daß der Ansteuerkreis des zweiten Schalttransistors (9) eine Reihenschaltung aus einem zweiten ohmschen Widerstand (10), einer Zenerdiode (11) und einer zweiten Diode (12) enthält, wobei die Zenerdiode (11) und die zweite Diode (12) entgegengesetzt gepolt geschaltet sind.

## Claims

1. Free-wheel circuit having a predeterminable OFF delay for a coil (1), having the following features:
a) the free-wheel circuit comprises a series circuit arrangement of a first diode (2) and a non-linear resistor (3), which series circuit arrangement lies in parallel with the coil (1),
b) connected in parallel with the non-linear resistor (3) is a first switching transistor (4),
c) in order to trigger the first switching transistor (4), a parallel circuit arrangement (5) of a capacitor (6) and a first ohmic resistor (7) lies at the control input (6) (sic) of said switching transistor,
d) the parallel circuit arrangement (5) simultaneously lies at a control supply voltage source (8),
characterised in that
e) connected in parallel with the parallel circuit arrangement (5) is a second switching transistor (9), and in that
f) when a switching overvoltage occurs at the coil (1), the second switching transistor (9) is driven and as a result the first switching transistor (4) is blocked.

2. Free-wheel circuit according to claim 1,
characterised in that the trigger circuit of the second switching transistor (9) contains a series circuit arrangement of a second ohmic resistor (10), a Zener diode (11) and a second diode (12), with the Zener diode (11) and the second diode (12) being connected in a manner such that they are oppositely poled.

## Revendications

1. Circuit de roue libre à durée de temporisation de déconnexion pouvant être prescrite pour une bobine (1), comportant les caractéristiques suivantes :
a) le circuit de roue libre comprend un circuit série, constitué d'une première diode (2) et d'une résistance (3) dépendant de la tension, en parallèle avec la bobine (1),
b) un premier transistor (4) de commutation est branché en parallèle avec la résistance (3) dépendant de la tension,
c) pour commander le premier transistor (4) de commutation, un circuit (5) en parallèle, constitué d'un condensateur (6) et d'une première résistance (7) ohmique, se trouve à l'entrée de commande du premier transistor de commutation,
d) le circuit (5) en parallèle se trouve en même temps sur une source de tension d'alimentation de commande,
caractérisé en ce que
e) un deuxième transistor (9) de commutation est branché en parallèle avec le circuit (5) en parallèle, et
f) en cas d'apparition d'une surtension de déconnexion sur la bobine (1), le deuxième transistor (9) de commutation est mis à l'état passant et le premier transistor (4) et de commutation est ainsi bloqué.

2. Circuit de roue libre suivant la revendication 1, caractérisé en ce que le circuit de commande du deuxième transistor (9) de commutation contient un circuit série constitué d'une deuxième résistance (10) ohmique, d'une diode (11) Zener et d'une deuxième diode (12), la diode (11) Zener et la deuxième diode (12) étant montées tête-bêche.
